# EUROPÄISCHE PATENTSCHRIFT

(11) **EP 3 656 907 B1**
(45) Veröffentlichungstag und Bekanntmachung des Hinweises auf die Patenterteilung: **12.06.2024**
(21) Anmeldenummer: 19208399.6
(22) Anmeldetag: 11.11.2019
(51) Int. Cl.: D05B 45/00, D05B 59/02

(54) **VORRICHTUNG UND VERFAHREN ZUR ÜBERWACHUNG DER ABWICKLUNG EINES FADENS SOWIE NÄHMASCHINE**
DEVICE AND METHOD FOR MONITORING THE HANDLING OF A THREAD AND SEWING MACHINE
DISPOSITIF ET PROCÉDÉ DE SURVEILLANCE DE DÉFILEMENT D'UN FIL AINSI QUE MACHINE À COUDRE

(30) Priorität: 22.11.2018 DE 102018129498; 12.03.2019 DE 102019106283
(43) Veröffentlichungstag der Anmeldung: 27.05.2020
(73) Patentinhaber: A. Liersch GmbH, 23843 Bad Oldesloe (DE)
(72) Erfinder: Gleu, Heiko, 22946 Brunsbek (DE)
(74) Vertreter: VKK Patentanwälte PartG mbB

(56) Entgegenhaltungen:
- CN-A- 105 821 596
- DE-A1- 3 800 717
- JP-A- 2010 252 847

## Beschreibung

Die vorliegende Erfindung betrifft eine Vorrichtung zur Überwachung eines auf eine Spule aufgewickelten Fadens.

Sie betrifft weiterhin eine Nähmaschine mit einer Vorrichtung zur Überwachung der Abwicklung eines auf eine Spule aufgewickelten Fadens.

Außerdem betrifft die Erfindung noch ein Verfahren zur Überwachung der Abwicklung eines auf eine Spule aufgewickelten Fadens.

Vorrichtungen zur Überwachung einer auf einer Spule aufgewickelt vorliegenden Fadenmenge, bzw. Restfadenmenge, sowie zur Bestimmung der beim Nähen verbrauchten Fadenmenge werden in Nähmaschinen verwendet, um so Rückschlüsse auf Fehler im Stichbild ziehen zu können. Typischerweise werden in Nähmaschinen auf Spulen aufgewickelte Oberund Unterfäden zum Bilden einer Naht verwendet.

Aufgrund der Einflussfaktoren wie Material, Maschineneinstellung, Toleranzen und Verschleiß in der Maschine kann es beispielsweise zum Fadenbruch, zu Fehlstichen oder Scheinvernähungen kommen. Als Fehlstiche bezeichnet man fehlende Stiche im Nahtbild, welche durch einen nicht korrekten Umschlingungsvorgang von Oberfaden mit dem Unterfaden entstehen. Zu viele Fehlstiche innerhalb eines Nahtbildes können zu einer beträchtlichen Minderung der Zugfestigkeit der Naht führen. Als Scheinvernähung bezeichnet man das teilweise oder ganze Fehlen des Unterfadens in der fertiggestellten Naht. Hierbei wird der Oberfaden durch das Material in Form des Nahtbildes gehalten. Eine scheinvernähte Naht bietet nicht annähernd die Zugfestigkeit einer korrekten Naht. Insbesondere bei sicherheitsrelevanten und lasttragenden

### Seite 2

Nähten sind Fehlstiche und Scheinvernähungen nicht zulässig, weshalb sie sicher erkannt werden müssen. Eine nachträgliche Qualitätskontrolle über optische Systeme ist nicht zuverlässig und muss daher manuell erfolgen, was einen erheblichen Aufwand darstellt und die Notwendigkeit einer Naht bzw. Fadenüberwachung während des Nähprozesses innerhalb der Nähmaschine unterstreicht.

Eine solche Überwachung ist aufgrund des verfügbaren Bauraums am Greifersystem der Nähmaschine und aufgrund einer pendelnden Bewegung der den Faden tragenden Spule bei diversen Greifersystemen äußerst schwierig. Überwachungssysteme des Stands der Technik sind ausschließlich in der Lage, im Nähprozess die Drehung und die Drehrichtung der Spule beim Abwickeln des Fadens zu erkennen. Im Fall eines Fadenbruchs oder eines nicht korrekt durchlaufenden Umschlingungsvorgangs des Ober- und Unterfadens kann die Spule zum Stillstand oder in eine Zitter-/ Pendelbewegung kommen. Diese kann teilweise zuverlässig über die Drehung und Drehrichtung der Spule durch bestehende Systeme erkannt werden. Aufgrund der Eigenmasse der Spule und des dort aufgewickelten Fadens setzt die Spule ihre Drehung bei Fehlstichen oder gewisser Art von Scheinvernähungen fort, obwohl nicht der für den Nähprozess entsprechende Faden verbraucht wird. Dieser Fall kann durch bestehende Systeme nicht zuverlässig erkannt werden und wird eventuell als nicht fehlerhaft eingestuft.

Die JP 2010 252 847 A offenbart eine Spulenfadenüberwachung mit einer Spule, wobei ein Flanschabschnitt der Spule aus einem magnetischen Material ausgebildet ist. Die CN 105 821 596 A 2 lehrt eine Spule mit Flanschen, wobei an dem dem Sensor zugewandten Flansch eine

### Seite 2a

Magneteinheit angeordnet ist. Die DE 38 00 717 A1 offenbart eine Vorrichtung und ein Verfahren entsprechend der Oberbegriffe der Ansprüche 1 und 7.

Aus dem Stand der Technik ist weiterhin eine Restfadenüberwachung anhand optischer Sensoren bekannt. So ist aus der DE 2007 021 300 A1 eine Vorrichtung zur Überwachung einer Restfadenmenge eines auf einer Spule aufgewickelten Fadens bekannt, in der ein optischer Sensor eingesetzt wird, um zu detektieren, wann ein bestimmter Bereich der überwachten Spule von einem Faden freigelegt wird. Der Faden muss vorher entsprechend gewickelt werden, damit nach Freilegung des überwachten Bereichs die gewünschte Restfadenmenge auf der Spule vorhanden ist. Problematisch an dieser Vorrichtung ist neben der notwendigerweise vorgegebenen Wicklungsart des Fadens auf der Spule die Verwendung optischer Sensoren, insbesondere Hell/Dunkelsensoren. Aufgrund des im Nähprozess entstehenden Nähstaubs sowie der Greiferölung und eventuell mit Wasser und Öl verunreinigter Druckluft verdrecken diese und müssen regelmäßig gereinigt werden.

Es ist daher Aufgabe der Erfindung, eine Vorrichtung vorzuschlagen, die zuverlässig die Bestimmung der Drehbewegung und -richtung der Spule in einer Nähmaschine erlaubt und die Bestimmung eines Fadenverbrauchs ermöglicht. Weiterhin ist es Aufgabe der Erfindung eine entsprechende Nähmaschine vorzuschlagen sowie ein Verfahren, mit dem zuverlässig ein genauer Fadenverbrauch in einer Nähmaschine bestimmbar ist und das damit Rückschlüsse auf Fehler im Nahtbild zulässt.

Die Vorrichtungsaufgabe wird gelöst durch eine Vorrichtung entsprechend Anspruch 1. Die erfindungsgemäße Vorrichtung weist zur Überwachung des Abwickelns eines auf einer Spule aufgewickelten Fadens in einer Nähmaschine an der Spule drehfest anbringbare Felderzeugungsmittel zur Erzeugung eines berührungslos abtastbaren Feldes auf. Dies ermöglicht eine zuverlässige Spulen- und Fadenüberwachung, ohne, dass fehlerbehaftete optische Messungen benötigt werden.

Es ist vorgesehen, dass sie Detektionsmittel zur Detektion des berührungslos abtastbaren Feldes aufweist, wobei die Detektionsmittel zur Aufnahme von Veränderungen des berührungslos abtastbaren Feldes in Abhängigkeit eines Drehwinkels der Spule ausgestaltet sind. Die Detektionsmittel ermöglichen die zuverlässige Bestimmung der Drehung und Drehrichtung der Spule. Daraus ist zuverlässig eine verbrauchte Fadenmenge bestimmbar.

Weiterhin ist in der Erfindung vorgesehen, dass die Felderzeugungsmittel einen Magneten, insbesondere einen Permanentmagneten, aufweisen und dass die Detektionsmittel einen Magnetfeldsensor umfassen. Durch die Benutzung von Magnetfeldern sind bisherige optische Systeme vorteilhaft ersetzt. Die Messung des Magnetfeldes mittels Magnetfeldsensor ist ebenfalls deutlich erleichtert im Vergleich zu optischen Systemen - es ist keine freie Sichtlinie zwischen Sensor und Spule notwendig, die anhand der geringen Platzverhältnisse im Bereich des Greifersystems eine Schwierigkeit darstellt. Auch sind keine speziellen optischen Marken, Einfärbungen oder dergleichen notwendig. Äußere Streustrahlung ist im Vergleich mit optischen Systemen ebenfalls vernachlässigbar. Das Feld eines Permanentmagneten muss vorteilhaft nicht erzeugt werden, womit eine weitere Fehlerreduktion gegeben ist.

Weiterhin ist erfindungsgemäß mit Vorteil ein Erkennen einer verkehrt eingelegten Spule über die am Magnetfeldsensor bestimmbare Magnetfeldstärke ermöglicht, da diese durch eine falsche Einlegrichtung stark abnimmt. Das Einlegen einer neuen Spule wird erfindungsgemäß über den Magnetfeldsensor überprüft.

Erfindungsgemäß ist vorgesehen, dass die Nord-Süd-Achse des Magneten senkrecht zur Symmetrieachse der Spule ausgerichtet ist. Damit ergeben sich bei einer Drehung des Magneten um die Symmetrieachse der Spule auch bei kleinen Drehwinkeländerungen vergleichbar große Feldänderungen im Magnetfeld, was eine Detektion auch kleiner Drehwinkeländerungen ermöglicht. Über die Nordweisung des Magnetfeldes ist somit im Rahmen der Erfindung eine Bestimmung des Drehwinkels der Spule durch den Magnetfeldsensor eindeutig bestimmbar. Über die Drehrichtung ist in Ausgestaltung der Erfindung ebenfalls eine verkehrte Aufspulrichtung des Unterfadens erkennbar.

Gemäß einer bevorzugten Ausführungsform der Erfindung ist der Magnet als Stabmagnet oder diametral magnetisiert, insbesondere als diametral magnetisierter Hohlzylinder, ausgebildet, wobei der Magnet insbesondere innerhalb der Spule angeordnet ist. Ein diametral magnetisierter Hohlzylinder ist innerhalb der Spule mit Vorteil derart anordenbar, dass beide die gleiche Symmetrieachse aufweisen und bei Rotation der Spule um diese Achse rotieren. Damit ist eine Drehwinkeländerung der Spule besonders leicht aus der Feldänderung berechenbar, da eine Umformung aufgrund unterschiedlicher Drehgeometrien mit Vorteil entfällt.

Bei Verwendung eines Stabmagneten ist dieser in einer vorteilhaften Ausführungsform in einer der beiden Stirnseiten der Spule eingelassen. Bei einer anderen Ausführungsform der Erfindung ist vorgesehen, dass sie Auswertemittel zur Auswertung von durch das Detektionsmittel detektierbaren Feldsignalen aufweist, wobei die Auswertemittel eine Rotation der Spule beeinflussend sind. Die Auswertemittel sind eine Drehung bzw. Drehrichtung der Spule mit Hilfe einer Logik berechnend. Mit großem Vorteil sind sie eine Rotation der Spule derart beeinflussend, dass bei entsprechenden Messwerten ein Stopp der Rotation der Spule ohne Zwischenschritte ermöglicht ist und der Nähprozess unterbrechbar ist.

Bei einer erfindungsgemäßen Nähmaschine mit einer Spule für einen Faden wird die Erfindungsaufgabe dadurch gelöst, dass sie mit einer erfindungsgemäßen Vorrichtung versehen ist. Damit ist eine Nähmaschine vorgeschlagen, bei der eine verlässliche Überwachung der Spule und damit auch des Fadenverbrauchs ohne optische Systeme ermöglicht ist.

In einer vorteilhaften Ausführungsform der erfindungsgemäßen Nähmaschine ist vorgesehen, dass sie eine weitere Spule für einen weiteren Faden sowie eine weitere erfindungsgemäße Vorrichtung aufweist. Damit ist es ermöglicht, das Nahtbild der Nähmaschine besser zu überwachen, da typischerweise zwei Fäden für eine Naht verwendet werden und Nahtfehler teilweise lediglich einen Faden betreffen.

Gemäß einer weiteren Ausführungsform der erfindungsgemäßen Nähmaschine ist vorgesehen, dass die Spule als Unterfadenspule zum Aufwickeln eines Unterfadens ausgestaltet ist und dass die weitere Spule als Messrad zum Führen eines Oberfadens ausgestaltet ist. Der Oberfaden läuft dabei quasi als Endlosfaden von einer Garncone von außerhalb zur Nähmaschine. Zur Messung des Oberfadenverbrauchs läuft der Oberfaden über das Messrad. Damit kann im Rahmen der Erfindung ein Nähprozess eines typischen Stichmusters mit Ober- und Unterfaden, wie Doppelsteppstich oder Lockstich, überwacht werden. Dies ist insbesondere von Vorteil bei Nähmaschinen, die nicht mit einer CNC Steuerung ausgerüstet sind. In spezieller Ausgestaltung der Erfindung ist es hier ermöglicht, einen Oberfadenverbrauch zu erfassen.

Weiterhin kann in Ausgestaltung der Erfindung vorgesehen sein, dass die Nähmaschine derart ausgestaltet ist, dass die Auswertemittel zur Bestimmung einer Restfadenlänge ausgestaltet sind. Die Logik der Auswertemittel ist damit über Drehung, Drehrichtung und Drehwinkel der Spule einen Verbrauch des auf die Spule aufgewickelten Fadens berechenbar ausgelegt. Durch die genaue Messung des Verbrauchs sowie der aufgrund der bedingten Abmaße der Spule maximal aufzuspulenden Fadenlänge kann jederzeit über den Fadenverbrauch des Unterfadens die verfügbare Restfadenlänge auf der Spule ermittelt werden.

Für eine zuverlässige Erkennung des Fadenverbrauchs ist die Verwendung einer richtig aufgespulten Spule notwendig. Der Faden muss auf der Spule parallel aufgespult werden. Hierbei wird immer eine komplette Lage Faden parallel zueinander über die gesamte Breite der Spule aufgespult, bevor die nächste Lage angefangen wird. Dies führt zu einer nach der archimedischen Spirale vorhersagbaren Abrollradiusänderung der Spule.

Durch Überwachung des Ober- und Unterfadens ist es gemäß der Erfindung über die Logik der Auswertemittel ermöglicht, im Rahmen der Erfindung bei nicht CNC gesteuerten Nähmaschinen, Fadenbruch und Scheinvernähungen frühestens nach jedem Stich und spätestens nach der Fertigstellung der Naht eindeutig zu erkennen, da hier ein Delta im Verbrauch des Oberfadens zum Unterfaden auftritt.

Bei CNC-gesteuerten Nähautomaten ist die Logik der Auswertemittel in Ausgestaltung der Erfindung dazu ausgelegt, zusätzlich über die Schrittweite zwischen den Einstichen einen theoretischen Verbrauch des Fadens, insbesondere des Ober- und Unterfadens, zu berechnen und zur Auswertung heranzuziehen. Hierdurch ist ein Benutzer im Benutzungsfall der Erfindung mit großem Vorteil in der Lage, ebenfalls Fehlstiche zu erkennen, da ein Delta zwischen theoretischem Fadenverbrauch und dem gemessenen Fadenverbrauch des Ober- und Unterfadens auftritt.

In einer weiteren Ausführungsform der erfindungsgemäßen Nähmaschine ist vorgesehen, dass sie Ausgabemittel zur Ausgabe von Signalen der Auswertemittel aufweist. Somit ist es mit großem Vorteil ermöglicht, dass bei Ermittlung eines Fadenbruch, Fehlstichs oder einer Scheinvernähung durch die Auswertemittel, die Ausgabemittel dem Bediener eine Fehlermeldung ausgebend sind. Dies ermöglicht es im Rahmen der Erfindung mit Vorteil, das betreffende zu nähende Bauteil sicher aus der Produktionskette zu nehmen und dem Ausschuss zuzuordnen. Weiterhin ist über die Ausgabemittel ein rechtzeitiger Verweis der Auswertemittel auf einen notwendigen Spulenwechsel ermöglicht, womit der Start eines Nähprozesses mit beispielsweise zu wenig vorhandenem Unterfaden verhindert wird, der zwangsläufig zu einem Nahtfehler führen würde.

Die Verfahrensaufgabe wird gelöst durch ein Verfahren entsprechend Anspruch 7. Bei dem erfindungsgemäßen Verfahren zur Überwachung des Abwickelns eines auf einer Spule aufgewickelten Fadens in einer Nähmaschine werden Felderzeugungsmittel zur Erzeugung eines berührungslos abtastbaren Magnetfeldes drehfest an der Spule angebracht, wobei das Feld laufend vermessen wird. Dies ermöglicht es, die Drehung einer Spule, insbesondere den Drehwinkel und die Drehrichtung, direkt und fortlaufend zu bestimmen, ohne dass über optische Marken oder dergleichen Rückschlüsse auf die Drehung gezogen werden müssen. Die Nord-Süd-Achse des das Magnetfeld erzeugenden Magneten ist dabei senkrecht zur Symmetrieachse der Spule ausgerichtet.

Bei einer besonders vorteilhaften Ausführungsform des erfindungsgemäßen Verfahrens ist vorgesehen, dass ein Drehwinkel und eine Drehgeschwindigkeit der Spule fortlaufend bestimmt und ausgewertet werden, wobei ein Auswertesignal zur Beeinflussung der Drehung der Spule und ein Benutzerausgabesignal generiert werden. Damit wird der Benutzer des Verfahrens in die Lage versetzt, möglicherweise notwendige Vorkehrungen, wie Spulenwechsel oder Stopp des Nähprozess, zu treffen, um ein korrektes Nahtbild zu erhalten.

Weiterhin ist gemäß einer anderen Ausführungsform vorgesehen, dass ein Verbrauch und/oder eine Restfadenmenge des auf die Spule aufgewickelten Fadens ermittelt wird. Dadurch können Vergleiche auf Basis von berechneten und gemessenen Fadenlängen durchgeführt werden oder auf Basis zweier gemessener Fadenlängen, womit eine zuverlässige Kontrolle des Nahtbildes möglich ist.

Mit dem gemessenen Drehwinkel kann die Logik der Auswertemittel gemäß der Erfindung die Drehung, Drehrichtung und den Fadenverbrauch ermitteln. Zur Messung eines Fadenverbrauchs geht die Logik nach einem Spulenwechsel zunächst von einem größtmöglichen Abrollradius der Spule aus. Während des ersten Nähprozesses gleicht die Logik erfindungsgemäß die erfassten Drehwinkeländerungen der Spule mit der erwarteten Drehwinkeländerung in Abhängigkeit des größtmöglichen Abrollradius ab, um zu verifizieren, dass die Spule nach dem Einlegen komplett befüllt war. Ausgehend von der komplett befüllten Spule kann die Logik erfindungsgemäß den verbrauchten Faden mit einem Korrekturfaktor der Abrollradiusänderung durch das Entleeren der Spule berechnen.

Gemäß einer weiteren Ausführungsform ist vorgesehen, dass eine weitere Spule mit aufgewickeltem weiteren Faden in der Nähmaschine überwacht wird, wobei wenigstens ein weiteres Felderzeugungsmittel zur Erzeugung eines weiteren berührungslos abtastbaren Magnetfeldes drehfest an der weiteren Spule angebracht wird, wobei das weitere Magnetfeld laufend vermessen wird,
wobei ein Verbrauch des auf die weitere Spule aufgewickelten Fadens ermittelt wird und mit dem Verbrauch des auf die Spule aufgewickelten Fadens verglichen wird. Damit kann insbesondere ein Ober- und Unterfadenverbrauch miteinander verglichen werden und es können direkt Rückschlüsse auf Nahtfehler gezogen werden, womit das betreffende Bauteil spätestens nach Fertigstellung der betreffenden Naht aus der Produktionskette gezogen werden kann. Im Rahmen der Erfindung kann die weitere Spule auch lediglich als Messrad zum Führen eines Oberfadens ausgestaltet sein. Der Oberfaden läuft gemäß dieser Ausgestaltung quasi als Endlosfaden von einer Garncone von außerhalb zur Nähmaschine. Zur Messung des Oberfadenverbrauchs läuft der Oberfaden über das Messrad.

Die vorliegende Erfindung ermöglicht die Überwachung eines auf einer Spule aufgewickelten Fadens in einer Nähmaschine insbesondere über einen in die Spule eingelassenen Magneten, der erfindungsgemäß durch einen Magnetfeldsensor erfasst wird, wobei dieser mit einer Logik verbunden ist und so ausgewertet wird. Diese Logik kann damit die Drehung, die Drehrichtung, den Drehwinkel und über den Drehwinkel den Verbrauch des auf der Spule aufgewickelten Fadens während eines Nähprozesses ermitteln. Durch Überwachung sowohl eines auf die Spule aufgewickelten Unterfadens als auch eines auf eine weitere Spule aufgewickelten Oberfadens kann jederzeit ein Ober- und Unterfadenverbrauch bestimmt werden. Im Rahmen der Erfindung kann der Oberfaden alternativ oder zusätzlich auch quasi als Endlosfaden von einer Garncone von außerhalb über ein Messrad zur Nähmaschine geführt sein. Die Messung des Oberfadenverbrauchs erfolgt in diesem Fall im Rahmen der Erfindung über das Messrad, über welches der Oberfaden läuft. Durch einen Abgleich des verbrauchten Unterfadens auf der Spule mit dem Verbrauch des Oberfadens und/oder mit der Schrittweite zwischen den Einstichen bei CNC Nähautomaten kann die Logik den Nähprozess in Bezug auf Fadenbruch, Fehlstiche oder Scheinvernähungen überwachen. Hinzu kommt, dass aufgrund der Abmaße der Spule und damit einer maximal aufzuspulenden Fadenlänge jederzeit über den Fadenverbrauch des Unterfadens die verfügbare Restfadenlänge auf der Spule ermittelt werden kann.

Die Erfindung wird in einer bevorzugten Ausführungsform unter Bezugnahme auf eine Zeichnung beispielhaft beschrieben, wobei weitere vorteilhafte Einzelheiten den Figuren der Zeichnung zu entnehmen sind.

Funktionsmäßig gleiche Teile sind dabei mit denselben Bezugszeichen versehen.

Die Figuren der Zeichnung zeigen im Einzelnen:
- Figur1 :: Darstellung einer mit einem runden Diametralmagneten versehenen erfindungsgemäßen Spule mit Magnetfeldlinien in einer geschnittenen Spulenkapsel;
- Figur 2:: Darstellung einer geschnittenen, mit einem runden Diametralmagneten versehenen Spule nach der Erfindung;
- Figur 3:: Darstellung eines mit einem runden Diametralmagneten versehenen Messrades mit Magnetfeldlinien zur Überwachung des Oberfadenverbrauchs;
- Figur 4: schematische Darstellung der Funktionsweise der erfindungsgemäßen Vorrichtung anhand der Darstellung des Fadenverlaufs durch die Verbrauchsüberwachung.

Figur 1 zeigt eine mit einem runden Diametralmagneten 7 versehene erfindungsgemäße Spule 2 mit Magnetfeldlinien 14 in einer geschnittenen Spulenkapsel 15. Dabei bildet der Diametralmagnet 7 ein Felderzeugungsmittel 5 zur Erzeugung eines berührungslos abtastbaren Feldes 4. Der Diametralmagnet 7 ist dabei als Ring ausgebildet und derart in eine Stirnseite 16 der Spule 2 eingelassen, dass eine Nord-Süd-Achse 11 eines vom Diametralmagneten 7 erzeugten Magnetfeldes 14 senkrecht zu einer Symmetrieachse 10 der Spule 2 ausgerichtet ist.

Figur 2 zeigt eine geschnittene, mit einem runden Diametralmagneten 7 versehene, andere erfindungsgemäße Spule 2. Der Magnet 7 ist dabei als rotationssymmetrischer Hohlkörper 9 ausgebildet und in eine Stirnseite 16 der Spule 2 eingelassen. Damit stimmen die Symmetrieachsen 10 von Magnet 7 und Spule 2 überein und beide Bauteile 2, 7 rotieren bei Rotation der Spule 2 um dieselbe Achse, nämlich die Symmetrieachse 10. Damit ist eine Bestimmung einer Drehwinkeländerung der Spule 2 aus einer Messung der Feldänderung des Magnetfeldes 14 erleichtert.

Figur 3 zeigt ein mit einem runden Diametralmagneten 7 versehenes Messrad 17 mit Feldlinien eines Magnetfeldes 14. Dabei wird das Messrad 17 erfindungsgemäß als (weitere) Spule 2', bzw. Oberfadenspule 20' bezeichnet. In eine Stirnseite des Messrades 17, welches insbesondere zur Überwachung eines weiteren Fadens 3', bzw. Oberfadens 30', verwendet wird, ist ein weiteres Felderzeugungsmittel 5', welches ein weiteres, berührungslos abtastbares Feld 4' erzeugt, in Form eines ringförmigen Magneten 7 eingelassen. Neben der anderweitigen Ausgestaltung der Oberflächenverhältnisse des Spulenkörpers stimmt die Funktionsweise der Überwachung der Drehung des Messrades 17 zur Bestimmung eines Verbrauchs einer Länge eines Oberfadens 30' mit der Funktionsweise der in den Figuren 1 und 2 gezeigten Vorrichtungen überein.

Figur 4 zeigt eine schematische Darstellung der Funktionsweise der erfindungsgemäßen Vorrichtung anhand einer Darstellung des Fadenverlaufs durch die Verbrauchsüberwachung. Hierbei ist eine von einer in der Figur 4 nur teilweise dargestellten Nähmaschine 1 hergestellte Naht in Form eines Doppelsteppstichs 18 gezeigt. Ein auf einer Stichplatte 22 liegendes Material 19 wird mittels einer Nadel 24 der Nähmaschine 1 vernäht. Dazu wird ein Oberfaden 30', der auf einem in einer Nadelstichrichtung oberhalb des Materials 19 liegenden Garnkone 21 gelagert ist, mit einem auf einer Unterfadenspule 20 aufgewickelten Unterfaden 30, der in Nadelstichrichtung unterhalb des Materials 19 gelagert ist, zu einer Naht verbunden. Zur Verbindung beider Fäden 30, 30' nimmt ein an der Unterfadenspule 20 angeordneter Greifer 23 den Oberfaden 30' auf und führt in um den Unterfaden 30, sodass beide Fäden 30, 30' verschlungen sind. Um Fehler im Doppelsteppstich rechtzeitig zu ermitteln bzw., um eine Überwachung der Drehung der Unterfadenspule 20 bzw. der Oberfadenspule 20' zu ermöglichen, sind an Unter- und Oberfadenspule 20,20' jeweils Magnete 7 derart angeordnet, dass sie sich bei Drehung der jeweiligen Spule 20, 20' gleichermaßen mitdrehen. Damit wird gleichzeitig ein durch den jeweiligen Magneten 7 erzeugtes, nicht dargestelltes Magnetfeld 14 mitbewegt und verändert sich entsprechend dem jeweiligen Drehwinkel. Das Magnetfeld 14 des in der jeweiligen Spule 20, 20' eingelassenen Magneten 7 wird erfindungsgemäß durch einen Magnetfeldsensor 8 erfasst, wobei sowohl an der Unterfadenspule 20 als auch an der Oberfadenspule 20' ein Magnetfeldsensor 8 angeordnet ist. Beide Magnetfeldsensoren 8 sind mit einer hier nicht dargestellten Logik verbunden, die die Messwerte der Magnetfeldsensoren 8 derart auswertet, dass sie jeweils den Drehwinkel und die Drehrichtung der Spulen 20, 20' bestimmt. Daraus bestimmt die Logik erfindungsgemäß einen Fadenverbrauch.

Die Verwendung der erfindungsgemäßen Vorrichtung zur Überwachung des gezeigten Oberfadens 30' findet insbesondere derart statt, dass die Oberfadenspule 20' durch einen mit Kunststoff beschichteten Zylinder gebildet wird, bei der der Magnet 7 vergleichbar zur Umsetzung bei der Unterfadenspule 20 in den Zylinder eingelassen wird. Der Zylinder ist gemäß der Erfindung drehbar gelagert und innerhalb einer Zuführung des Oberfadens 30' an einem Nähmaschinenoberteil angebracht. Der Zylinder wird mit dem Oberfaden 30' umschlungen und durch den Oberfaden 30' im Nähprozess in Drehung versetzt. Diese Drehung wird ebenfalls über einen dort angebrachten Magnetfeldsensor 8 erfasst. Durch einen festen Radius des Zylinders und den erfassten Drehwinkel kann die Logik erfindungsgemäß den Verbrauch des Oberfadens 30' direkt ermitteln. Eine Bestimmung des Verbrauchs des Unterfadens 30 erfolgt anhand der Messwerte des Magnetfeldsensors 8 an der Unterfadenspule 20. Diese Messwerte werden in der Logik mit Hilfe eines größtmöglichen Abrollradius der Unterfadenspule 20 und Korrekturfaktoren zu diesem Radius berechnet. Damit kann der Verbrauch des Unterfadens 30 berechnet werden. Über einen Vergleich des Ober- und Unterfadenverbrauchs kann im Nähprozess mit der gezeigten Nähmaschine 1 ein Fehler in der Naht zuverlässig erkannt werden.

### BEZUGSZEICHENLISTE

1 Nähmaschine
2 Spule
2' weitere Spule
3 Faden
3' weiterer Faden
4 Felderzeugungsmittel
4' weiteres Felderzeugungsmittel
5 Feld
3' weiteres Feld
6 Detektionsmittel
7 Magnet
8 Magnetfeldsensor
9 Hohlzylinder
10 Symmetrieachse
11 Nord-Süd-Achse
12 Auswertemittel
13 Ausgabemittel
14 Magnetfeldlinien
15 Spulenkapsel
16 Stirnseite
17 Messrad
18 Doppelsteppstich
19 Material
20 Unterfadenspule
20' Oberfadenspule
21 Garnkone
22 Stichplatte
23 Greifer
24 Nadel
30 Unterfaden
30' Oberfaden

## Patentansprüche

1. Vorrichtung zur Überwachung des Abwickelns eines auf einer Spule (2) aufgewickelten Fadens (3) in einer Nähmaschine (1),
**wobei** sie an der Spule (2) drehfest anbringbare
Felderzeugungsmittel (4) zur Erzeugung eines berührungslos abtastbaren Feldes (5) aufweist,
und die Detektionsmittel zur Detektion des berührungslos abtastbaren Feldes (5) aufweist, wobei die Detektionsmittel zur Aufnahme von Veränderungen des berührungslos abtastbaren Feldes (5) in Abhängigkeit eines Drehwinkels der Spule (2) ausgestaltet sind, wobei.
die Detektionsmittel einen Magnetfeldsensor (8) umfassen,
**dadurch gekennzeichnet, dass** die Felderzeugungsmittel (4) einen Magneten (7), insbesondere einen Permanentmagneten, aufweisen, der derart an der Spule anbringbar ist, dass seine Nord-Süd-Achse (11) senkrecht zur Symmetrieachse (10) der Spule (2) ausgerichtet ist.

2. Vorrichtung nach Anspruch 1, **dadurch gekennzeichnet, dass** der Magnet (7) als Stabmagnet oder diametral magnetisiert,
insbesondere als diametral magnetisierter Hohlzylinder (9), ausgebildet ist, wobei der Magnet (7) insbesondere innerhalb der Spule (2) angeordnet ist.

3. Nähmaschine (1) mit einer Spule (2) für einen Faden (3), **dadurch gekennzeichnet, dass** sie mit einer Vorrichtung nach einem der Ansprüche 1 bis 2 versehen ist.

4. Nähmaschine (1) gemäß Anspruch 3, **dadurch gekennzeichnet, dass** sie eine weitere Spule (2') für einen weiteren Faden (3') sowie eine weitere Vorrichtung gemäß Anspruch 1 oder 2 aufweist.

5. Nähmaschine (1) nach Anspruch 4, **dadurch gekennzeichnet, dass** die Spule (2) als Unterfadenspule (20) zum Aufwickeln eines Unterfadens (30) ausgestaltet ist und dass die weitere Spule (2') als Oberfadenspule (20') zum Aufwickeln eines Oberfadens (30') ausgestaltet ist.

6. Nähmaschine nach einem der Ansprüche 3-5, **dadurch gekennzeichnet, dass** sie Auswertemittel zur Auswertung von durch das Detektionsmittel (6) detektierbaren Feldsignalen aufweist, wobei die Auswertemittel zur Bestimmung einer Restfadenlänge ausgestaltet sind.

7. Verfahren zur Überwachung des Abwickelns eines auf einer Spule (2) aufgewickelten Fadens (3) in einer Nähmaschine (1), **wobei** Felderzeugungsmittel (4) zur Erzeugung eines berührungslos abtastbaren Magnetfeldes (5) drehfest an der Spule (2) angebracht werden, wobei das Magnetfeld (5) laufend vermessen wird, um Veränderungen des Magnetfeldes in Abhängigkeit eines Drehwinkels der Spule (2) aufzunehmen, **dadurch gekennzeichnet, dass** die Nord-Süd-Achse (11) des das Magnetfeld (5) erzeugenden Magneten (7) senkrecht zur Symmetrieachse (10) der Spule (2) ausgerichtet ist.

8. Verfahren nach Anspruch 7, **dadurch gekennzeichnet, dass** ein Drehwinkel und eine Drehgeschwindigkeit der Spule (2) fortlaufend bestimmt und ausgewertet werden, wobei ein Auswertesignal zur Beeinflussung der Drehung der Spule (2) und ein Benutzerausgabesignal generiert werden.

9. Verfahren nach Anspruch 7 oder 8, **dadurch gekennzeichnet, dass** ein Verbrauch und/oder eine Restfadenmenge des auf die Spule (2) aufgewickelten Fadens (3) ermittelt wird.

10. Verfahren nach Anspruch 9, **dadurch gekennzeichnet, dass** eine weitere Spule (2') mit aufgewickeltem weiteren Faden (3') in der Nähmaschine (1) überwacht wird, wobei wenigstens ein weiteres Felderzeugungsmittel (4') zur Erzeugung eines weiteren berührungslos abtastbaren Magnetfeldes (5') drehfest an der weiteren Spule (2') angebracht wird, wobei das weitere Magnetfeld (5') laufend vermessen
wird, wobei ein Verbrauch des auf die weitere Spule (2') aufgewickelten Fadens (3') ermittelt wird und mit dem Verbrauch des auf die Spule (2) aufgewickelten Fadens (3) verglichen wird.

## Claims

1. Device for monitoring the unwinding of a thread (3) wound on a spool (2) in a sewing machine (1), wherein it comprises field generating means (4) which can be attached to the spool (2) in a rotationally fixed manner for generating a contactlessly scannable field (5),
and it comprises the detection means for detecting the contactlessly scannable field (5), wherein the detection means are designed to pick up changes in the contactlessly scannable field (5) as a function of an angle of rotation of the spool (2), wherein
the detection means comprise a magnetic field sensor (8),
**characterised in that** the field generating means (4) have a magnet (7), in particular a permanent magnet, which can be attached to the spool in such a way that its north-south axis (11) is aligned perpendicularly to the axis of symmetry (10) of the spool (2).

2. Device according to claim 1, **characterised in that** the magnet (7) is designed as a bar magnet or diametrically magnetised, in particular as a diametrically magnetised, hollow cylinder (9), the magnet (7) being arranged in particular inside the spool (2).

3. Sewing machine (1) with a spool (2) for a thread (3), **characterised in that** it is provided with a device according to one of claims 1 to 2.

4. Sewing machine (1) according to claim 3, **characterised in that** it has a further spool (2') for a further thread (3') and a further device according to claim 1 or 2.

5. Sewing machine (1) according to claim 4, **characterised in that** the spool (2) is designed as a lower thread spool (20) for winding up a lower thread (30) and **in that** the further spool (2') is designed as an upper thread spool (20') for winding up an upper thread (30').

6. Sewing machine according to one of claims 3 to 5, **characterised in that** it has evaluation means for evaluating field signals which can be detected by the detection means (6), the evaluation means being designed to determine a residual thread length.

7. Method for monitoring the unwinding of a thread (3) wound on a spool (2) in a sewing machine (1), **wherein** field generating means (4) for generating a contactlessly scannable magnetic field (5) are attached to the spool (2) in a rotationally fixed manner, wherein the magnetic field (5) is continuously measured, in order to record changes in the magnetic field as a function of an angle of rotation of the spool (2), **characterised in that** the north-south axis (11) of the magnet (7) generating the magnetic field (5) is aligned perpendicular to the axis of symmetry (10) of the spool (2).

8. Method according to claim 7, **characterised in that** a rotation angle and a rotation speed of the spool (2) are continuously determined and evaluated, an evaluation signal for influencing the rotation of the spool (2) and a user output signal being generated.

9. Method according to claim 7 or 8, **characterised in that** a consumption and/or a residual thread quantity of the thread (3) wound onto the spool (2) is determined.

10. Method according to claim 9, **characterised in that** a further spool (2') with wound-on further thread (3') is monitored in the sewing machine (1), wherein at least one further field generating means (4') for generating a further contactlessly scannable magnetic field (5') is attached to the further spool (2') in a rotationally fixed manner, wherein the further magnetic field (5') is continuously measured, wherein a consumption of the further thread (3') wound onto the further spool (2') is determined and compared with the consumption of the thread (3) wound onto the bobbin (2).

## Revendications

1. Dispositif pour surveiller le débobinage d'un fil (3) enroulé sur une bobine (2) dans une machine à coudre (1), qui présente des moyens de génération (4) de champ pouvant être montés de manière solidaire en rotation sur la bobine (2) afin de générer un champ (5) pouvant être exploré sans contact,
et qui présente des moyens de détection destinés à détecter le champ (5) pouvant être exploré sans contact, les moyens de détection étant conçus pour enregistrer des modifications du champ (5) pouvant être exploré sans contact en fonction d'un angle de rotation de la bobine (2),
les moyens de détection comprennent un capteur (8) de champ magnétique,
**caractérisé en ce que** les moyens de génération (4) de champ comprennent un aimant (7), en particulier un aimant permanent, qui peut être monté sur la bobine de sorte que son axe nord-sud (11) soit orienté perpendiculairement à l'axe de symétrie (10) de la bobine (2).

2. Dispositif selon la revendication 1, **caractérisé en ce que** l'aimant (7) est réalisé sous forme de barreau aimanté ou est magnétisé diamétralement, en particulier sous forme de cylindre creux (9) magnétisé diamétralement, l'aimant (7) étant en particulier disposé à l'intérieur de la bobine (2).

3. Machine à coudre (1) comprenant une bobine (2) pour un fil (3), **caractérisée en ce qu'**elle est pourvue d'un dispositif selon l'une quelconque des revendications 1 à 2.

4. Machine à coudre (1) selon la revendication 3, **caractérisée en ce qu'**elle comporte une autre bobine (2') pour un autre fil (3') ainsi qu'un autre dispositif selon la revendication 1 ou 2.

5. Machine à coudre (1) selon la revendication 4, **caractérisée en ce que** la bobine (2) est conçue comme bobine (20) de fil inférieur pour enrouler un fil inférieur (30) et **en ce que** l'autre bobine (2') est conçue comme bobine (20') de fil supérieur pour enrouler un fil supérieur (30').

6. Machine à coudre selon l'une quelconque des revendications 3 à 5, **caractérisée en ce qu'**elle comporte des moyens d'évaluation pour évaluer des signaux de champ détectables par le moyen de détection (6), les moyens d'évaluation étant conçus pour déterminer une longueur de fil résiduelle.

7. Procédé pour surveiller le débobinage d'un fil (3) enroulé sur une bobine (2) dans une machine à coudre (1), des moyens de génération (4) de champ destinés à générer un champ magnétique (5) pouvant être exploré sans contact étant montés de manière solidaire en rotation sur la bobine (2), le champ magnétique (5) étant mesuré en continu afin d'enregistrer des modifications du champ magnétique en fonction d'un angle de rotation de la bobine (2), **caractérisé en ce que** l'axe nord-sud (11) de l'aimant (7) générant le champ magnétique (5) est orienté perpendiculairement à l'axe de symétrie (10) de la bobine (2).

8. Procédé selon la revendication 7, **caractérisé en ce qu'**un angle de rotation et une vitesse de rotation de la bobine (2) sont déterminés et évalués en continu, un signal d'évaluation pour influencer la rotation de la bobine (2) et un signal de sortie utilisateur étant générés.

9. Procédé selon la revendication 7 ou 8, **caractérisé en ce qu'**une consommation et/ou une quantité de fil résiduelle du fil (3) enroulé sur la bobine (2) sont/est déterminée(s).

10. Procédé selon la revendication 9, **caractérisé en ce qu'**une autre bobine (2') avec un autre fil (3') enroulé est surveillée dans la machine à coudre (1), au moins un autre moyen de génération (4') de champ étant monté de manière solidaire en rotation sur l'autre bobine (2') pour générer un autre champ magnétique (5') pouvant être exploré sans contact, l'autre champ magnétique (5') étant mesuré en continu, une consommation du fil (3') enroulé sur l'autre bobine (2') étant déterminée et comparée à la consommation du fil (3) enroulé sur la bobine (2).
